# EUROPÄISCHE PATENTSCHRIFT

(11) **EP 3 772 132 B1**
(45) Veröffentlichungstag und Bekanntmachung des Hinweises auf die Patenterteilung: **12.04.2023**
(21) Anmeldenummer: 20187163.9
(22) Anmeldetag: 22.07.2020
(51) Int. Cl.: H01Q 1/32, H01Q 1/48, H01Q 1/50, H01Q 1/52, B61L 3/12, B61L 27/20

(54) **ANORDNUNG FÜR EINEN HOCHFREQUENTEN POTENZIALAUSGLEICH**
ARRANGEMENT FOR HIGH-FREQUENCY POTENTIAL COMPENSATION
AGENCEMENT POUR UNE ÉGALISATION DU POTENTIEL HAUTE FRÉQUENCE

(30) Priorität: 31.07.2019 DE 102019211454
(43) Veröffentlichungstag der Anmeldung: 03.02.2021
(73) Patentinhaber: Siemens Mobility GmbH, 81739 München (DE)
(72) Erfinder: Wolf, Guido, 96148 Baunach (DE)
(74) Vertreter: Siemens Patent Attorneys

(56) Entgegenhaltungen:
- WO-A1-2011/039002
- US-A- 5 351 018

## Beschreibung

Aus dem Dokument WO 2011/039002 A1 ist ein Schienenfahrzeug mit zumindest einer zum Gleis gerichteten Fahrzeugantenne eines Zugsicherungssystems bekannt.

Das Dokument US 5,351,018 A offenbart einen Fernsehempfänger mit einem Koaxialkabel, das an eine Funkfrequenzsignalquelle angeschlossen ist. Störsignale werden über zumindest einen mit dem äußeren Schirmungsleiter des Koaxialkabels verbundenen Saug- oder Serienschwingkreis zum Erdpotenzial abgeführt.

Die Offenlegungsschrift EP 0 778 683 A2 offenbart Telekommunikationsequipment mit Mensch-Maschine-Schnittstelle.

Der Erfindung liegt die Aufgabe zugrunde eine Anordnung für ein Schienenfahrzeug anzugeben, die hilft, negative Einflüsse von Störströmen auf eine Datenübertragung zu minimieren oder zumindest zu reduzieren.

Diese Aufgabe wird erfindungsgemäß gelöst durch ein Schienenfahrzeug mit einer Anordnung gemäß Patentanspruch 1. Vorteilhafte Ausgestaltungen der erfindungsgemäßen Anordnung sind in Unteransprüchen angegeben.

Ein wesentlicher Vorteil des erfindungsgemäß vorgesehenen Potenzialausgleichs besteht darin, dass dieser über die Antenne stattfindende Datenübertragung vor dem Einfluss störender Fremdströme schützt.

Der Saug- bzw. Serienschwingkreis ist vorzugsweise für die von der Antenne genutzte Trägerfrequenz oder zumindest auch für die von der Antenne genutzte Trägerfrequenz niederohmig. Vorzugsweise ist der Saug- bzw. Serienschwingkreis in einem Bereich zwischen 3,9505 MHz und 4,5165 MHz niederohmig, um eine ausreichende Bandbreite der Saugkreischarakteristik für eine ETCS-kompatible FSK-Signalübertragung zu erzielen. Besonders vorteilhaft ist es, wenn ein weiterer Saug- bzw. Serienschwingkreis zwischen einem in dem Drehgestell angeordneten Radsatz und dem Wagenkasten angeordnet ist.

Zusätzlich kann in vorteilhafter Weise vorgesehen sein, dass ein weiterer Saug- bzw. Serienschwingkreis zwischen dem Außenleiter des Antennenkabels und der Antennen-Schirmplatte und/oder der elektronischen Baugruppe oder deren Gehäuse angeordnet ist.

Der Saug- bzw. Serienschwingkreis weist vorzugsweise zumindest eine Serienschaltung aus einer Induktivität eines elektrischen Leiters und einer Kapazität auf.

Der Saug- bzw. Serienschwingkreis weist vorzugsweise ferner einen Widerstand, welcher in Serie mit der Induktivität und der Kapazität geschaltet ist, auf.

Die zumindest eine Fahrzeugantenne ist vorzugsweise eine Fahrzeugantenne des europäischen Zugsicherungssystems ETCS. Das Schienenfahrzeug ist vorzugsweise als ein elektrischer Triebzug oder als eine Lokomotive ausgestaltet.

Der Saug- bzw. Serienschwingkreis ist vorzugsweise für die von der Antenne genutzte Trägerfrequenz oder zumindest auch für die von der Antenne genutzte Trägerfrequenz niederohmig. Vorzugsweise ist der Saug- bzw. Serienschwingkreis niederohmig in einem Bereich zwischen 3,9505 MHz und 4,5165 MHz, um eine ausreichende Bandbreite der Saugkreischarakteristik für eine ETCS-kompatible FSK-Signalübertragung zu erzielen.

Die Erfindung wird nachfolgend anhand von Zeichnungen und Ausführungsbeispielen näher erläutert.

Das Europäische Zugsicherungssystem ETCS (European Train Control System) nutzt für den Informationsaustausch zwischen Schienenfahrzeugen und der Strecke bzw. Infrastruktur u.a. Antennen, welche unterflur am Fahrzeug montiert sind. Hierbei sendet die Fahrzeugantenne mit hoher Frequenz (27 MHz) elektromagnetische Energie ins Gleisbett, energetisiert damit eine im Gleisbett installierte Antenne (auch als Balise bzw. Eurobalise bezeichnet), welche dadurch aktiviert wird. Die energetisierte Balise moduliert ihre Information auf einen hochfrequenten Träger (4,2 MHz) auf (FSK-Modulation) und sendet Informationen an die Fahrzeugantenne. Informationen können hierdurch bis zu einer Geschwindigkeit des Schienenfahrzeugs von 500 km/h mit einer Datenübertragungsrate von 565 kbit/s übertragen werden.

Die Fahrzeugantenne selbst hat auf der dem Fahrzeug-Unterboden zugewandten Seite aus Schirmungsgründen vorzugsweise eine Metallplatte, welche vom Fahrzeug (=von oben) erzeugte Störungen von der Antenne abhalten soll. Um zu vermeiden, dass diese Schirmplatte als Empfangsantenne für Störfelder wirkt, die in der Umgebung der Antenne vorhanden sind, ist sie niederimpedant mit dem Wagenkasten zu verbinden (niederimpedanter Potenzialausgleich). Im Idealfall erfolgt dies über eine direkte flächenhafte elektrisch leitende Kontaktierung dieser Platte zum Wagenkasten hin, beispielsweise mittels metallisch blanker Anschraubflächen.

Des Weiteren wird der Außenleiter der in der Regel koaxialen Verbindungsleitung zwischen Antenne und angeschlossenem Elektroniksystem üblicherweise beidseits mit dem Wagenkasten bzw. bei Einbau der Antenne im Drehgestell mit dem Drehgestellrahmen elektrisch verbunden. Zur Vermeidung von Störungen ist hierfür ebenfalls ein niederimpedanter Potenzialausgleich erforderlich.

Ein solcher niederimpedanter Potenzialausgleich wird jedoch aus verschiedenen Gründen oftmals für hohe Frequenzen, insbesondere im Bereich der Trägerfrequenzen des ETCS, nicht erzielt. Elektromagnetische transiente Ströme, wie sie z.B. durch Funkenbildung generiert werden, erzeugt beispielsweise durch Hauptschalter-Schaltvorgänge, Bügelspringer, Durchfahren von Trennstellen usw., können daher aufgrund eines für hohe Frequenzen nicht ausreichend niederimpedanten Potenzialausgleichs nachteilige Störungen im ETCS System hervorrufen.

Dabei wurden zwei Problematiken identifiziert, wobei eine erste Problematik den niederimpedanten Potenzialausgleich der Antennen-Schirmplatte betrifft.

Bei einem Einbau der Antenne im Drehgestell ist keine großflächige, elektrisch leitfähige Verbindung zwischen Antenne und Wagenkasten möglich, da der notwendigerweise bewegliche Potenzialausgleich zwischen Drehgestell und Wagenkasten üblicherweise mittels elektrisch leitender Rundseile oder Flachbändern realisiert wird.

Diese Potenzialausgleichsleiter besitzen jedoch den Nachteil, dass sie wegen des mit der Frequenz zunehmenden komplexen, vorwiegend induktiven Widerstandes eine nicht vernachlässigbare Impedanz im MHz-Frequenzbereich haben. Der induktive Widerstand eines 0,5 m langen Potenzialausgleichsleiters hat bei der ETCS-Empfangsfrequenz von 4,2 MHz (bei einem angenommenen Induktivitätsbelag von ca. 1 µH/m des Potenzialausgleichsleiters) beispielsweise einen Wert von ca. 13 Ohm.

Da die Antenne 10 - wie beispielhaft FIG 1 zeigt - zudem üblicherweise nicht unmittelbar am Drehgestellrahmen 21 eines Drehgestells 20, sondern an Antennenträgern oder Anbauteilen montiert wird, addieren sich die Impedanzen von der Antenne 10 über Anbauteile zum Drehgestellrahmen 21 bis hin zum Wagenkasten 30. FIG 1 zeigt ein diesbezügliches Beispiel für einen Potenzialausgleich von der Antenne 10 zum Wagenkasten 30 des Schienenfahrzeugs 40. Bauteile A und B sind dabei mechanische Konstruktionen, beispielsweise Konsolen oder Antennenträger aus elektrisch leitfähigem Material. Um einen Potenzialausgleich herzustellen, sind entweder metallisch blanke Berührflächen erforderlich, oder Potenzialausgleichsleiter welche die einzelnen Bauteile elektrisch untereinander verbinden, zu verwenden. Im letzteren Fall erfolgt der Potenzialausgleich über eine Kette von Potenzialausgleichsleitern mit der Gesamtinduktivität L1+L2+L3+L4, zuzüglich einer relativ kleinen Induktivität der mechanischen Bauteile selbst. Selbst wenn sämtliche Berührflächen elektrisch leitend ausgeführt sind, beeinträchtigt immer noch die Impedanz der Induktivität L1 den hochfrequenten Potenzialausgleich zwischen Antenne 10 und Wagenkasten 30.

Eine zweite Problematik (vgl. FIG 2) betrifft die Erdung des Außenleiters 51 des koaxialen Antennenkabels 50, welches üblicherweise als Übertragungskabel zwischen Fahrzeugantenne 10 und Elektronik des Zugsicherungssystems eingesetzt wird. Bei einem Koaxialkabel fließt im Innenleiter 52 der Hinstrom Ih und im koaxialen, rohrförmigen Außenleiter 51 der Rückstrom Ir.

Dieser Außenleiter 51 ist nun auf der Seite der Fahrzeugantenne 10 üblicherweise mit der rückwärtigen Antennen-Schirmplatte 11 der Fahrzeugantenne 10 elektrisch leitend verbunden, und damit wiederum mit dem Drehgestellrahmen 21. Auf der Seite des Elektronikschranks 60 bzw. Elektronikcontainers, welcher in der Regel im oder am Wagenkasten 30 angeordnet ist, ist der Außenleiter 51 üblicherweise mit dem Wagenkasten 30 verbunden. Der Außenleiter 51 bildet somit eine elektrische Verbindung zwischen Drehgestell 20 und Wagenkasten 30. Diese Verbindung ist elektrisch gesehen eine Parallelschaltung zum Potenzialausgleichsleiter zwischen Drehgestell 20 und Wagenkasten 30, siehe FIG 2.

Insbesondere Hauptschalter-Schalthandlungen stellen durch die Funkenbildung und den resultierenden Funkenabriss hochfrequenten Störgeneratoren dar. Der entstehende hochfrequente Störstrom Iemv kann hierbei über Wagenkasten 30 - Drehgestell 20 - Schiene 70 - Netzimpedanz zurück zum Hauptschalter fließen. Ein beispielhafter Weg des Störstromes durch das Fahrzeug ist in FIG 2 dargestellt. FIG 2 zeigt die beispielhafte Überlagerung des transienten Störstroms Iemv (dicke Pfeile) zum Nutzstrom des Signalisationssystems (dünne Pfeile) in der Verbindungsleitung 50 zwischen Antenne 10 und Elektronikschrank 60. Aufgrund der zusätzlichen Verbindung zwischen Wagenkasten 30 und Drehgestell 20 durch den koaxialen Außenleiter 51 fließt nicht der gesamte Teil des hochfrequenten Störstroms Iemv über die Schutzverbindung zwischen Wagenkasten 30 und Drehgestell 20 bzw. Drehgestellrahmen 21, sondern ein Teil fließt über den koaxialen Außenleiter 51. Dieser hochfrequente transiente Störstrom Iemv überlagert sich direkt mit dem darauf fließenden Antennenstrom und koppelt also galvanisch auf das Nutzsignal ein. Durch diese galvanische Einkopplung kann das Zugsicherungssystem schon durch geringe Transienten gestört werden.

Selbst wenn das Antennenkabel 50 nur einseitig geerdet ist und beispielsweise auf der Antennenseite nicht mit dem Drehgestell 20 elektrisch leitend verbunden ist, so reichen doch oft schon parasitäre Kapazitäten zwischen der Antenne 10 bzw. dem Anschlussstecker und der Antennen-Schirmplatte 11 aus, damit bei 4,2 MHz ein relevanter Strom hierüber fließen kann.

Ebenso verhält es sich, falls das Drehgestell 20 gegenüber der Schiene 70 elektrisch isoliert ist und über keinen Erdungskontakt verfügt. Auch hier genügen bereits die parasitären Kapazitäten zwischen Drehgestellrahmen 21 und Radsatz 80 bzw. Radsatz-Schwinge, um hochfrequente Störströme vom Drehgestellrahmen 21 zur Schiene 70 fließen zu lassen. Dies ist in der FIG 2 beispielhaft als Impedanz Z1 angegeben. Z1 bezeichnet in den Figuren die Ersatzimpedanz zwischen dem_Radsatz 80 und dem Drehgestellrahmen 21; Z2 bezeichnet in den Figuren die Ersatzimpedanz der Leitung 31 (vgl. FIG 3) zwischen dem Drehgestellrahmen 21 und dem Wagenkasten 30.

Die Situation wird ferner dadurch kritischer, dass die Impedanz Z2 der Potenzial-Ausgleichsleiter zwischen Drehgestell 20 und Wagenkasten 30 im MHz-Frequenzbereich nicht mehr vernachlässigt werden kann, wie vorstehend bereits erläutert.

Sofern das Koaxialkabel bzw. Antennenkabel 50 an der Absprungstelle zum Wagenkasten 30 zum Drehgestell 20 beispielsweise über einen Zwischenstecker geführt ist (in FIG 2 nicht dargestellt) und der koaxiale Außenleiter 51 dort relativ niederimpedant mit dem Wagenkasten 30 verbunden ist, wird die Impedanz des dann relativ kurzen koaxialen Außenleiters 51 zwischen Antenne 10 und Zwischenstecker nochmals reduziert mit der Folge, dass ein noch höherer Anteil des hochfrequenten Störstroms über den koaxialen Außenleiter 51 fließt.

Vorzugsweise werden Fahrzeugantennen 10 direkt an dem Wagenkasten 30 montiert. Über eine Verschraubung zwischen der auf der Rückseite der Antenne 10 angebrachten Schirmplatte 11 und dem Wagenkasten 30 kann eine sehr gute, niederinduktive und damit niederimpedante Verbindung zwischen Schirmplatte 11 und Wagenkasten 30 hergestellt werden, insbesondere wenn die mechanischen Kontaktflächen der Verschraubung metallisch blank sind.

Ist dies nicht der Fall, kann über möglichst kurze Erdungsleitungen eine Erdung verwirklicht werden, wie es beispielhaft in FIG 3 dargestellt ist. Diese Erdungsart ist jedoch aufgrund der entstehenden parasitären Induktivitäten der Erdungsleitungen bei hoher Frequenz weniger vorteilhaft als eine flächenhafte Erdung.

FIG 3 zeigt eine beispielhafte Anordnung einer Fahrzeugantenne 10 am Wagenkasten 30. Sofern der Antennenträger 12 über seine Anschraubflächen sowie die zugehörigen Montageflächen am Wagenkasten 30 und an der Antenne 10 metallisch blank ist, ist eine sehr gute, niederinduktive Erdung der Antenne 10 gegeben. Ist dies nicht der Fall, ist die Antenne 10 entsprechend der Darstellung über Erdungsleitungen mit den zugehörigen parasitären Induktivitäten L1 und L2 zu erden.

Durch die Montage am Wagenkasten 30 treten die beiden vorstehend diskutierten Problematiken in deutlich geringerem Umfang auf als bei der Montage der Fahrzeugantenne 10 im Drehgestell 20. In der Regel lässt sich durch eine elektrisch leitfähige Verbindung an den Montageflächen ein ausreichend niederimpedanter Potenzialausgleich erzielen, damit das System eine ausreichende Störfestigkeit (EMV) hat.

Die vorliegende Erfindung geht davon aus, dass die Antenne 10 an einem Drehgestell 20 des Schienenfahrzeugs 40 angeordnet ist, wie beispielhaft in FIG 5 gezeigt ist. Dies kann aufgrund unterschiedlicher Gründe, insbesondere mangels verfügbaren Raums im Unterflurbereich außerhalb der Drehgestelle 20 des Schienenfahrzeugs 40, erforderlich sein.

Für einen hochfrequenten Potenzialausgleich wird anstelle eines normalen elektrischen Leiters ein Saugkreis, insbesondere in Form eines Serienschwingkreises, eingesetzt. Ein solcher Saugkreis kann beispielsweise dadurch verwirklicht werden, dass in Serie zu einem elektrischen Leiter, beispielsweise ein Draht, ein Rundseil oder ein Flachband, ein Kondensator sowie, sofern erforderlich, ein Dämpfungswiderstand geschaltet ist, und der Saugkreis auf die Empfangsfrequenz der Fahrzeugantenne 10 abgestimmt ist.

FIG 5 zeigt beispielhaft einen ersten Saugkreis, der durch eine Ersatzinduktivität Ls1 der Leitung, die an den Erdungspunkt (hier den Radsatz 80) angeschlossen ist, und eine diskrete Kapazität Cs1, die in Serie mit der Ersatzinduktivität Ls1 geschaltet ist, gebildet ist; zusätzlich kann ein diskreter Widerstand, der in FIG 5 nicht eingezeichnet ist, in Serie zu der Ersatzinduktivität Ls1 und der diskreten Kapazität Cs1 eingeschleift sein.

FIG 5 zeigt darüber hinaus beispielhaft einen zweiten Saugkreis, der durch eine Ersatzinduktivität Ls2 der Leitung, die an die Antennen-Schirmplatte 11 angeschlossen ist, und eine diskrete Kapazität Cs2, die in Serie mit der Ersatzinduktivität Ls2 geschaltet ist, gebildet ist; zusätzlich kann ein diskreter Widderstand, der in FIG 5 nicht eingezeichnet ist, in Serie zu der Ersatzinduktivität Ls2 und der diskreten Kapazität Cs2 eingeschleift sein.

FIG 4 zeigt hierzu beispielhaft Prinzipdarstellungen eines ausschließlichen Potenzialausgleichsleiters 90 (links) zwischen Anschlusspunkten 91 und 92, eines hochfrequenten Potenzialausgleichs mittels eines in Serie mit dem Potenzialausgleichsleiter 90 geschalteten Kondensators Cs (mitte), wobei die Kapazität Cs des Kondensators zusammen mit der parasitären Induktivität Ls des Leiters als ein LC-Saugkreis 100 bzw. Serienschwingkreis wirkt. Entsprechend der dritten bzw. rechten Darstellung kann ergänzend ein zusätzlicher Widerstand Rs vorgesehen sein, der in Serie mit dem Kondensator Cs geschaltet ist.

Die Induktivität Ls der Leitung 90 wirkt mit der Kapazität Cs des Kondensators als LC-Saugkreis 100. Dieser auch als Serienschwingkreis bezeichnete Saugkreis 100 wirkt im Bereich der Resonanzfrequenz wie ein Kurzschluss, d.h. er wirkt hier sehr niederimpedant. Der Kapazitätswert wird so gewählt, dass der resultierende Serienschwingkreis bestehend aus Leitungsinduktivität Ls und Kapazität Cs eine Resonanzfrequenz hat, die beispielsweise mit der Mittenfrequenz des ETCS - Empfangssignals f = 4,2 MHz übereinstimmt. Gegebenenfalls kann zusätzlich zum Kondensator Cs ein Widerstand Rs als Dämpfungsglied eingeschaltet werden, um eine ausreichende Bandbreite der Saugkreischarakteristik zu erzielen und die beiden Maxima im Spektrum des FSK-Signals (3,9505 MHz sowie 4,5165 MHz bei 565 kBit/s Datenübertragungsrate des ETCS-FSK-Antennensignals) vollständig abzudecken. Der zusätzliche Widerstand Rs besitzt jedoch den Nachteil, dass er die minimale Impedanz des Saugkreises 100 nachteilig erhöht. Gegebenenfalls genügt als Widerstandswert bereits der ohmsche Widerstand von Leitung 90 und Kapazität Cs bei der Saugkreis-Resonanzfrequenz.

Durch diese Anordnung wird vorteilhaft erreicht, dass beliebige Bauteile für hohe Frequenzen, insbesondere im Bereich der ETCS Empfangsfrequenz von 4,2 MHz, niederimpedant untereinander verbunden werden können.

Der Einsatz von Saugkreisen wird nachfolgend nochmals beispielhaft anhand der FIG 5 erläutert. Ausgehend von dem Ausführungsbeispiel der FIG 2 sind hierbei folgende Maßnahmen umgesetzt worden.

Den transienten hochfrequenten Strömen Iemv ist ein möglichst niederimpedanter Pfad vom Wagenkasten 30 direkt zur Schiene 70 anzubieten. Hierzu ist am Radsatz 80 des Drehgestells 20, an dem die Fahrzeugantenne 10 angeordnet ist, sofern noch nicht vorhanden ein Radsatzkontakt bzw. Erdungskontakt vorgesehen. An diesen Radsatzkontakt ist eine Zuleitung mit der Ersatz-Induktivität Ls1 sowie in Serie dazu eine Kapazität Cs1 geschaltet. Der so entstehende Serienschwingkreis wird auf die Empfangs-Mittenfrequenz 4,2 MHz des ETCS-Systems abgestimmt. Hierdurch fließt der hochfrequente Störstrom Iemv im Bereich der Empfangs-Mittenfrequenz vom Wagenkasten 30 direkt zur Schiene 70 ab.

Zu beachten ist dabei, dass der Serienschwingreis bestehend aus Ls1 und Cs1 nicht in der Lage ist, niederfrequente Ausgleichsströme bzw. Betriebsströme, beispielsweise Rückstrom für 16,7 Hz oder 50 Hz des Einphasenwechselstroms des Bahnstromnetzes, zu führen. Der niederfrequente Potenzialausgleich bzw. die Betriebsstromrückführung bleiben somit von der vorliegenden Erfindung unberührt. Bereits vorhandene Erdungskontakte lassen sich jedoch gegebenenfalls mitnutzen. So bieten beispielsweise Erdungskontakte üblicherweise die Möglichkeit, zwei Leitungen anzuschließen.

Ferner soll die Antennen-Schirmplatte 11 einen möglichst niederimpedanten Potenzialausgleich zum Wagenkasten 30 finden. Dies wird erreicht, indem eine Leitung mit der Ersatz-Induktivität Z2 und einer in Serie geschalteten Kapazität Cs2 die Antennenschirmplatte 11 oberhalb der Antenne 10 direkt mit dem Wagenkasten 30 verbindet. Durch Abstimmung auf die Empfangs-Mittenfrequenz 4,2 MHz des ETCS-Systems wird auch hier eine niederimpedante Verbindung zwischen der Antenne 10 und dem Wagenkasten 30 erzielt.

Schließlich soll der koaxiale Außenleiter 51 des Antennenkabels 50 einen beidseitig niederimpedanten Potenzialausgleich zum Wagenkasten 30 aufweisen. Dies wird erzielt, indem der Außenleiter 51 auf der einen Seite, d.h. antennenseitig mit der Antennenschirmplatte 11 verbunden wird. Sofern der Außenleiter 51 bereits in der Antenne 10 mit der Antennenschirmplatte 11 elektrisch leitend verbunden ist, ist die vorstehende Maßnahme bezüglich der Antennenschirmplatte 11 bereits ausreichend. Sofern jedoch der Außenleiter 51 isoliert von der Antennenschirmplatte 11 ist, wird der koaxiale Außenleiter 51 beispielsweise am Eintritt in die Antenne 10 direkt über einen weiteren, dritten Saugkreis mit dem Wagenkasten 30 verbunden (nicht speziell in FIG 5 dargestellt).

Sofern der koaxiale Außenleiter 51 auf der anderen Seite über den Elektronikschrank 60 hochfrequent niederimpedant mit dem Wagenkasten 30 verbunden ist, ist dies ausreichend. Für den Fall jedoch, dass auf der Seite des Elektronikschranks 60 ebenfalls die Verbindung im Hochfrequenzbereich nicht ausreichend niederimpedant ist, kann auch hier ein Saugkreis vorgesehen sein.

Der oben beschriebene Einsatz von Saugkreisen mit dem Ziel eines Potenzialausgleichs für hochfrequente transiente Störströme im Arbeitsfrequenzbereich von Zugsicherungssystemen stellt eine Alternative bzw. Ergänzung zu dem bekannten flächenhaften hochfrequenten Potenzialausgleich dar, um den Nachteil von Leitungsinduktivitäten mit ihrer jeweiligen nicht zu vernachlässigenden Impedanz zu umgehen.

Unabhängig von den vorstehenden Ausführungen anhand des Europäischen Zugsicherungssystems ETCS ist die vorliegende Erfindung für alle Systeme geeignet, bei denen der Bedarf an einem im Hochfrequenzbereich funktionierenden Potenzialausgleich besteht. Hierzu gehören insbesondere das französische Zugsicherungssystem KVB (Contröle de vitesse par balises) sowie das schwedische Zugsicherungssystem ATC, welches ebenfalls auf passiven Balisen basiert.

Die oben beispielhaft beschriebenen Ausgestaltungen betreffen zusammengefasst den Potenzialausgleich für hohe Frequenzen und dienen in erster Linie der Sicherstellung einer ausreichenden elektromagnetischen Verträglichkeit (EMV), insbesondere der Störfestigkeit der in Schienenfahrzeugen eingesetzten ETCS-Systeme. Dieser hochfrequente Potenzialausgleich mittels eines Serienresonanzschwingkreises besitzt dabei eine zum üblichen Potenzialausgleich für die elektrische Sicherheit unterschiedliche Zielsetzung. Entsprechend ist gegebenenfalls ein ergänzender Potenzialausgleich für die elektrische Sicherheit zu erwägen.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen, der sich aus den angefügten Ansprüchen ergibt.

## Patentansprüche

1. Schienenfahrzeug (40), aufweisend einen Wagenkasten (30), ein Drehgestell (20), eine in oder an dem Drehgestell (20) angeordnete Antenne (10) mit einer Schirmplatte (11), ein Antennenkabel (50) mit einem Außenleiter (51), und eine elektronischen Baugruppe (60) mit einem Gehäuse, wobei die elektronische Baugruppe (60) mittels des Antennenkabels (50) signaltechnisch mit der Antenne (10) verbunden ist,
und wobei für einen hochfrequenten Potenzialausgleich zwischen der Schirmplatte (11) der Antenne (10) und dem Wagenkasten (30)
elektrisch ein Saug- oder Serienschwingkreis geschaltet ist, welcher bezüglich einer für eine Signalübertragung mittels der Antenne (10) genutzten Trägerfrequenz abgestimmt ist.

2. Schienenfahrzeug nach Anspruch 1, wobei
der Saug- oder Serienschwingkreis für die von der Antenne (10) genutzte Trägerfrequenz niederohmig ist.

3. Schienenfahrzeug nach Anspruch 1 oder 2, wobei
die Antenne (10) eine Fahrzeugantenne (10) des europäischen Zugsicherungssystems ETCS ist.

4. Schienenfahrzeug nach einem der voranstehenden Ansprüche, welches als ein elektrischer Triebzug oder als eine Lokomotive ausgestaltet ist.

5. Schienenfahrzeug nach einem der voranstehenden Ansprüche, wobei
ein weiterer Saug- oder Serienschwingkreis zwischen einem in dem Drehgestell (20) angeordneten Radsatz (80) und dem Wagenkasten (30) angeordnet ist.

6. Schienenfahrzeug nach einem der voranstehenden Ansprüche, wobei
ein weiterer Saug- oder Serienschwingkreis zwischen dem Au-ßenleiter (51) des Antennenkabels (50) und der Antennen-Schirmplatte (11) der Antenne (10) angeordnet ist.

7. Schienenfahrzeug nach einem der voranstehenden Ansprüche, wobei
ein weiterer Saug- oder Serienschwingkreis zwischen dem Au-ßenleiter (51) des Antennenkabels (50) und der elektronischen Baugruppe (60) oder deren Gehäuse angeordnet ist.

8. Schienenfahrzeug nach einem der voranstehenden Ansprüche, wobei
der Saug- oder Serienschwingkreis zumindest eine Serienschaltung aus einer Induktivität eines elektrischen Leiters und einer Kapazität aufweist.

9. Schienenfahrzeug nach Anspruch 8, wobei
der Saug- oder Serienschwingkreis ferner einen Widerstand, welcher in Serie mit der Induktivität und der Kapazität geschaltet ist, aufweist.

## Claims

1. Rail vehicle (40), having a railcar body (30), a bogie (20), an antenna (10), arranged in or on the bogie (20), with a shield plate (11), an antenna cable (50) with an external conductor (51), and an electronic assembly (60) with a housing, wherein the electronic assembly (60) is connected by way of signalling by means of the antenna cable (50) to the antenna (10),
and wherein for high-frequency potential compensation an absorption circuit or series resonant circuit is connected electrically between the shield plate (11) of the antenna (10) and the railcar body (30), said circuit being adjusted with respect to a carrier frequency used for a signal transmission by means of the antenna (10).

2. Rail vehicle according to claim 1, wherein the absorption or series resonant circuit is low resistance for the carrier frequency used by the antenna (10).

3. Rail vehicle according to claim 1 or 2, wherein the antenna (10) is a vehicle antenna (10) of the European Train Control System ETCS.

4. Rail vehicle according to one of the preceding claims, which is embodied as an electrical drive train or as a locomotive.

5. Rail vehicle according to one of the preceding claims, wherein a further absorption or series resonant circuit is arranged between a wheel set (80) arranged in the bogie (20) and the railcar body (30).

6. Rail vehicle according to one of the preceding claims, wherein a further absorption or series resonant circuit is arranged between the external conductor (51) of the antenna cable (50) and the antenna shield plate (11) of the antenna (10) .

7. Rail vehicle according to one of the preceding claims, wherein a further absorption or series resonant circuit is arranged between the external conductor (51) of the antenna cable (50) and the electronic assembly (60) or its housing.

8. Rail vehicle according to one of the preceding claims, wherein the absorption or series resonant circuit has at least one series circuit comprising an inductance of an electrical conductor and a capacitance.

9. Rail vehicle according to claim 8, wherein the absorption or series resonant circuit further has a resistance, which is connected in series with the inductance and the capacitance.

## Revendications

1. Véhicule (40) ferroviaire, comportant une caisse (30), un bogie (20), une antenne (10) montée sur le bogie (20) et ayant une plaque (11) de blindage, un câble (50) d'antenne ayant un conducteur (51) extérieur, et un composant (60) électronique ayant un boîtier, dans lequel le composant (60) électronique est relié à l'antenne (10) en technique du signal au moyen du câble (50) de l'antenne,
et dans lequel il est monté, pour une compensation de potentiel de haute fréquence, entre la plaque (11) de blindage de l'antenne (10) et la caisse (30), électriquement un circuit oscillant piège ou série, qui est accordé en ce qui concerne une fréquence porteuse utilisée pour une transmission du signal au moyen de l'antenne (10) .

2. Véhicule ferroviaire suivant la revendication 1, dans lequel le circuit oscillant piège ou série est à petite valeur ohmique pour la fréquence porteuse utilisée par l'antenne (10).

3. Véhicule ferroviaire suivant la revendication 1 ou 2, dans lequel
l'antenne (10) est une antenne (10) de véhicule du système ETCS européen de protection des trains.

4. Véhicule ferroviaire suivant l'une des revendications précédentes,
qui est conformé en motrice électrique ou en locomotive.

5. Véhicule ferroviaire suivant l'une des revendications précédentes, dans lequel
un autre circuit oscillant piège ou série est monté entre la caisse (30) et un essieu (80) monté sur le bogie (20).

6. Véhicule ferroviaire suivant l'une des revendications précédentes, dans lequel
un autre circuit piège ou série est monté entre le conducteur (51) extérieur du câble (50) de l'antenne et la plaque (11) de blindage de l'antenne (10).

7. Véhicule ferroviaire suivant l'une des revendications précédentes, dans lequel
un autre circuit oscillant piège ou série est monté entre le conducteur (51) extérieur du câble (50) de l'antenne et le composant (60) électronique ou son boîtier.

8. Véhicule ferroviaire suivant l'une des revendications précédentes, dans lequel
le circuit oscillant piège ou série a au moins un circuit série composé d'une inductance d'un conducteur électrique et d'une capacité.

9. Véhicule ferroviaire suivant la revendication 8, dans lequel le circuit oscillant piège ou série a en outre une résistance, qui est montée en série avec l'inductance et la capacité.
